# EUROPÄISCHE PATENTSCHRIFT

(11) **EP 1 095 238 B1**
(45) Veröffentlichungstag und Bekanntmachung des Hinweises auf die Patenterteilung: **16.10.2002**
(21) Anmeldenummer: 99926221.5
(22) Anmeldetag: 02.07.1999
(51) Int. Cl.: F42B 3/08, F42B 33/06

(54) **VORRICHTUNG ZUR BESEITIGUNG VON KAMPFMITTELN**
DEVICE FOR ELIMINATING MEANS OF COMBAT
DISPOSITIF POUR ELIMINER DES MOYENS DE COMBAT

(30) Priorität: 06.07.1998 EP 98810630
(43) Veröffentlichungstag der Anmeldung: 02.05.2001
(73) Patentinhaber: RUAG Munition, 3602 Thun (CH)
(72) Erfinder: LEBET, Francis, CH-3661 Uetendorf (CH); MEISTER, Jürg, CH-3612 Steffisburg (CH)
(74) Vertreter: Frauenknecht, Alois J.
(86) Internationale Anmeldenummer: CH9900293
(87) Internationale Veröffentlichungsnummer: WO00002002

(56) Entgegenhaltungen:
- AT-B- 398 634
- DE-A- 19 514 122
- DE-C- 3 623 240
- GB-A- 2 254 402
- US-A- 5 210 368
- US-A- 5 301 594
- US-A- 5 460 095

## Beschreibung

Die vorliegende Erfindung betrifft eine Vorrichtung gemäss dem Oberbegriff des Anspruchs 1.

Es ist das erklärte Ziel von zahlreichen Staaten und humanitären Organisationen die zahllosen über den Erdball verstreuten Minenfelder zu räumen und die noch an allen ehemaligen Kriegsschauplätzen vorhandenen Blindgänger zu beseitigen.

Die frühere Praxis, Minen und Blindgänger mittels anderer Kampfmittel zu sprengen hat sich als sehr gefährlich und oft auch als unwirksam erwiesen. Die fortwährende Entwicklung und der Einsatz von Näherungs-, Erschütterungs-, und auf Magnetfeldänderungen ansprechenden Zündern erschwert die Minenräumung gewaltig und verteuert sie ins Unermessliche.

Es sind Vorrichtungen nach dem Oberbegriff des Anspruchs 1 bekannt (DE -C1- 36 23 240), die eine sogenannte "Low Order Technique" anwenden, d.h. eine beispielsweise an einem Stativ angebrachte strahlbildende Hohlladung wird in ihrer Durchschlagsleistung so auf die Hülle der zu entschärfenden Munition eingestellt, dass sie diese gezielt durchschlägt, ohne sie zu initiieren. Dadurch kann eine relativ gefahrlose Entsorgung der Munition durch Entnehmen der Sprengladung oder durch deren Abbrennen erfolgen.

Problematisch ist aber die notwendige Einstellung der Durchschlagsleistung, da dies entweder durch unterschiedliche Ladungen oder wie durch die DE -C1- 36 23 240 bekannt, durch wahlweises Aufsetzen von die Strahlleistung reduzierenden Bauelementen aus Metall (in praxi Messing), nur empirisch geschehen kann. Obwohl die bekannte Vorrichtung relativ metallarm ausgestaltet ist, wird gerade durch das aufgesetzte Bauelement, zusätzlich zur metallischen Auskleidung ein weiteres Metall in das System eingebracht, was bei der Annäherung an moderne Zünder die Munition zu Detonation bringen kann, zumindest bei grösseren Minenfeldern, eine nachhaltige Bodenbelastung mit Schwermetallen bewirkt. Zudem wird der Räumungsaufwand, oft an nur schwer zugänglichen Orten, durch die notwendige Anpassung der Strahlleistung an das zu räumende Objekt aufwendig und erfordert eine zusätzliche Logistik.

Aus der GB -A- 2 254 402 ist eine in einem Kunststoffgehäuse wasserdicht gekapselte Schneidladung (engl. linear cutting charge) bekannt, die hauptsächlich für marinetechnische Anwendungen konzipiert ist. Bevorzugt ist die verwendete Auskleidung aus einem duktilen Material hoher Dichte wie Kupfer. Die ebenfalls erwähnte Möglichkeit der Verwendung von Plastik, Keramik oder Glas wird aber gleichzeitig wieder verworfen, da diese bei der Detonation zum Pulverisieren neigen.- Eine Schneidladung ist aufgrund ihres linearen Schneidstrahls grundsätzlich nicht geeignet zur Beseitigung von Kampfmitteln; ihre Durchschlagsleistung ist zu gering.

Ein Zerstörladung (AT -B- 398 634) mit einem dreibeinigen Stativ zur vereinfachten vertikalen Positionierung der Ladung weist Einstecköffnungen auf, in die stabartige Füsse unterschiedlicher Länge durch Reibschluss halten.- Nachteilig ist, dass damit die Zerstörladung in ihrer Winkellage nicht justierbar ist, so dass je nach Untergrund und Grösse des zu zerstörenden Munitionskörpers die Wirksamkeit der Ladung zumindest beeinträchtigt ist.

Ein verbessertes Stativ ist in der US -A- 5 210 368 beschrieben. Dieses lässt sich in seiner Höhe derart einstellen, dass eine fernbediente Auslösung des Detonators des zu zerstörenden Munitionskörpers möglich wird.- Die relativ geringe Einstellhöhe ab Boden und die Beschränkung der Drehbarkeit auf die jeweils eingestellte Horizontalebene verunmöglicht dessen Einsatz im Sinne der "Low Order Technique".

Aus der US -A- 5 301 594 ist eine stationäre Maschine zum Entschärfen von Blindgängern, zur Probenentnahme und Versiegelung bekannt. Diese Maschine ist für einen Feldeinsatz, insbesondere zur Minenräumung völlig ungeeignet.

Zum Sprengen mehrerer Objekte bei gleichzeitiger oder sequentieller zentraler Zündung. ist eine Einrichtung nach DE -A1- 195 14 122 geeignet. Diese Einrichtung erfordert das Anbringen von Sprengsätzen am zu zerstörenden Kampfmittel und ist in machen Fällen zu gefährlich und vor allem zur Räumung von Minenfeldern etc. ungeeignet.

Bei der Kampfmittelbeseitigung (Abkürzung: KMB) oder englisch EOD (Explosive Ordonance Disposal Systems) genannt, besteht immer die Gefahr einer vorzeitigen Auslösung, beispielsweise durch ein Ansprechen von in Minen enthaltenen elektromagnetischen Sensoren, durch die in der KMB vorhandenen Metallteile und/oder durch resultierende Feldänderungen, insbesondere durch ein Bewegen von Sprengladungen mit eingelegten metallischen Auskleidungen, während der Installation im Bereich der Minen.

Zusätzlich verursachen diese Auskleidungen, besonders wenn sie aus Schwermetallen bestehen, weitere Emissionen, vor allem in Gebieten mit hoher Minendichte und belasten die Fauna, Flora, Böden und die Grund- und Oberflächenwässer ganz beträchtlich und dauerhaft.

Bei der Räumung von Minenfeldern hat es sich zudem wiederholt gezeigt, dass diese Schwermetalle - auch nach erfolgter Sprengung von Minen - Minensuchgeräte initiieren und somit zu Fehlanzeigen führen. Dadurch wird die Erkennungsrate bei der Räumung reduziert; in der Folge ist die Sicherheit des Minenräumungspersonals - zusätzlich zur nicht eliminierbaren Gefahr - nochmals enorm herabgesetzt.

Es ist daher Aufgabe der vorliegenden Erfindung eine gefahrlos funktionierende Vorrichtung zur Kampfmittelbeseitigung zu schaffen, welche die vorerwähnten Nachteile nicht aufweist, metallfrei ist und eine präzise vom Kampfmittel distanzierte Zerstörung bzw. eine vereinfachte Beseitigung ermöglicht. Die zu schaffenden KMB's sollen keine Stoffe enthalten, die massgeblich die Umwelt zusätzlich belasten können.

Gleichzeitig soll der Gegenstand zur Beseitigung von Sprengkörpern, welche beispielsweise aus Gründen der Sicherheit nicht identifizierbar sind, dienen. Auch sollen damit Blindgänger sicher und umweltfreundlich gesprengt werden und nicht zu Fehlanzeigen bei der Minenräumung führen.

Im weiteren soll die Vorrichtung, möglichst kostengünstig und mit an sich bekannten, modernen Fabrikationsmitteln in grossen Serien herstellbar sein.

Der eine KMB tragende Support soll eine hohe Anpassungsfähigkeit an den Einsatzort und an die Art des Kampfmittels aufweisen und ebenfalls metallfrei sein.

Alle verwendeten Materialien sollen ausserdem eine niedrige, relative Dielektrizitätskonstante aufweisen, um auch sensible elektronische Sensoren, die auf allgemeine Feld-Änderungen ansprechen, nicht auszulösen.

Diese Aufgabe wird durch die Merkmale des Anspruchs 1 gelöst.

Überraschender Weise können projektilbildende Hohlladungen mit amorphen, nicht galvanisch leitenden Auskleidungen, Minen und Blindgänger bis zu einer Entfernung von mehreren Metern sicher zünden oder zumindest unschädlich machen.

Der Erfindungsgegenstand wird vorteilhafter Weise durch die am Deckel und/oder am Gehäuse angebrachten Mittel auf das Ziel (Kampfmittel) ausgerichtet, wobei aber das eigentliche Richten durch an sich bekannte mechanische und/oder optische Geräte erfolgt.

Es hat sich gezeigt, dass zur Kampfmittelbeseitigung bereits geringe Energien ausreichen, nämlich deshalb, weil es in den meisten Fällen genügt das Gehäuse und/oder die Zündkette des gefährdenden Munitionskörpers mittels einer Hohlladung anzubohren und nicht wie früher angenommen, diesen notwendiger Weise zur Explosion oder mindestens zur Deflagration zu bringen.

Aufgrund dieser Erkenntnis lassen sich auch relativ grosse Kampfmittel mit geringem technischen und finanziellen Aufwand beseitigen, d.h. soweit unschädlich machen, dass sie gefahrlos, beispielsweise durch ein anschliessendes gezieltes Verbrennen, vernichtbar sind.

Als Werkstoffe für die Auskleidungen sind nach heutiger Erkenntnis technisches Glas, aber auch organisches Glas, Keramiken, insbesondere Aluminiumoxid sowie zahlreiche Kunststoffe mit relativ hoher Dichte wie Polytetrafluoräthylen und Polypropylen geeignet. Der Begriff eines nicht galvanisch leitenden amorphen Werkstoffs, d.i. kein elektrischer Leiter, schliesst auch Glasmischungen ein, denen Metalle oder Metalloxide soweit zugesetzt wurden, dass die Gläser nichtleitend bleiben und somit von üblichen Metetalldetektoren von Minen nicht erfasst werden und diese nicht auslösen.

Es hat sich gezeigt, dass die Leistung von amorphen Auskleidungen durch ihre Ausgestaltung als projektilbildende Ladung gesteigert wird.

In abhängigen Ansprüchen sind vorteilhafte Weiterbildungen des Erfindungsgegenstands beschrieben.

Eine kalottenförmige Ausbildung der Auskleidung ergibt in den ersten 15 cm ihres Fluges einen Ausformungsvorgang, welcher einer nahezu idealen Form eines Projektils entspricht und im Ziel eine hohe Bohr-Wirkung erzielt.

Aus technischen und wirtschaftlichen Gründen ist eine Auskleidung aus Glas bevorzugt.

Erprobt sind auch Auskleidungen aus Keramik, insbesondere Al₂O₃, welche aber in ihrer Herstellung aufgrund des erforderlichen Sinterprozesses und der notwendigen Nachbearbeitung (Schleifen) als unwirtschaftlich erscheinen.

Die Ausgestaltung eines Kugelgelenks ermöglicht in einfachster Weise ein Ausrichten der Hohlladung auf das Ziel.

Bewährt hat sich ein weiterer Support, welcher die Flexibilität des Einsatzes der KMB nochmals erhöht.

Durch wahlweise einschiebbare Stützstäbe, lässt sich die Höhenlage der KMB in weiten Grenzen festlegen.

Sollbruchstellen erlauben eine einfache Anpassung der Stützstäbe an die geforderte Höhe und erbringen zusätzlich eine erwünschte "Zerstückelung" der Stäbe bei der Detonation.

Ein Einbezug von Stützrippen im Innern des Gehäuses, lässt ein direktes Aufsetzen der KMB auf das zu zerstörende Kampfmittel zu und ergibt zusätzlich eine mechanisch einwandfreie Zentrierung der Auskleidung.

Besonders einfach lässt sich die Montage der KMB durch die konstruktive Ausgestaltung mit einer Ringnut realisieren.

Eine verjüngte Ringnut ergibt eine Klemmwirkung, welche die Montage nochmals erleichtert.

Besonders vorteilhaft ist das Einsetzen einer Zündvorrichtung in einen Hohlzylinder.

Nachfolgend werden anhand von Zeichnungen Ausführungsbeispiele der Erfindung näher erläutert.

Es zeigen:
- Fig. 1: eine Schnittdarstellung einer Hohlladung bei der Minenräumung,
- Fig. 2: ein Aufsatz für eine pyrotechnisch initiierte Zündung der Hohlladung Fig. 1,
- Fig. 3: eine elektrisch initiierte Hohlladung in einer seitlichen Ansicht beim Sprengen eines Blindgängers,
- Fig. 4: einen Support mit zwei schematisch eingezeichneten Positionen der Hohlladung bei der Kampfmittelbeseitigung,
- Fig. 5: eine Schnittdarstellung einer Hohlladung mit einer projektilbildenden Auskleidung und
- Fig. 6: eine sequentielle, schematische Darstellung der Projektilbildung der Auskleidung nach Fig. 5.

In sämtlichen Figuren sind gleiche Bezugsziffern für gleiche Funktionsteile verwendet.

In Fig. 1 ist mit 1 ein Kunststoffgehäuse bezeichnet, welches eine Sprengladung 2 aufnimmt, die eine konisch ausgebildete Auskleidung 3 aus Glas enthält. Die derart gebildete Hohlladung 4 ist durch einen Deckel 5, ebenfalls aus Kunststoff, abgeschlossen, wobei dieser Deckel 5 eine Ringnut 17 aufweist, die den zylindrischen Rand des Gehäuses 1 kraftschlüssig fasst. Oberhalb des Deckels 5 befindet sich in Achsrichtung ein hohlzylindrischer Aufsatz 27, der durch eine im Zentrum geschlitzte Schutzkappe 20 abgedeckt ist.

Auf einer Stirnseite des Deckels 5 ragt ein Kugelträger 12 heraus, der eine Kugel 13 hält, welche ihrerseits von einer Kugelpfanne 14 partiell umfasst ist und somit ein Kugelgelenk bildet. Die Kugelpfanne 14 geht in eine Verbindungshülse 15 über, in die ein Stab 16 eingesetzt ist.

Im unteren Teil des Gehäuses 1 sind Stützrippen 18 ersichtlich, auf denen sich die Auskleidung 3 stirnseitig abstützt. Die Kugelkalotte des Gehäuses 1 weist eine frontale Sollbruchstelle 19, in Form einer Eindrehung, auf.

Die Strahlrichtung des Hohlladungsstrahls ist mit S bezeichnet; die schematisch dargestellte Mine mit M.

Eine Initiierung I der KMB nach Fig. 1 erfolgt durch Einsetzen einer Zündvorrichtung 28, Fig. 2 mit deren hülsenartig ausgebildetem Zündkanal 7 in die geschlitzte Schutzkappe 20 im hohlzylindrischen Aufsatz 27. Die Hohlräume in der Zündvorrichtung 28 und im Zündkanal 7 sind durch einen üblichen Sekundärsprengstoff wie Hexogen oder Octogen ausgefüllt und leiten die Detonation axialsymmetrisch in die Sprengladung 2.

Oberhalb des Zündkanals 7 befindet sich eine an sich bekannte Zündkapsel 6, welche im Zünder-Gehäuse 8 seitlich gefasst und fixiert ist.

Die Initiierung der Hohlladung 4, Fig. 1, erfolgt durch ein Einlegen einer Zündschnur in zwei einander gegenüberliegende seitliche Ausnehmung 8a im Zünder-Gehäuse 8. Zu diesem Zweck wird eine Lasche 11 von einem Nippel 11a abgezogen und ein an einer Biegelasche 10 befestigter Deckel 9 geöffnet. Nach dem Einführen der Zündschnur, wird der Deckel 9 geschlossen und die Lasche 11 über den Nippel 11a gezogen und dadurch fixiert.

Eine analoge Hohlladung 4 ist nach Fig. 3 auf eine Bombe B gerichtet, wobei jedoch hier ein elektrisches Zündkabel 29 mit einem endseitigen Glühzünder 29a mit einem entfernt aufgestellten Zündgenerator 30 verbunden ist.

In Fig. 4 ist ein Support 23 dargestellt, welcher der erleichterten Ausrichtung der KMB dient. Im Support 23 befinden sich drei Bohrungen 24 in welche beliebig lange Stützstäbe 25 mit Sollbruchstellen 26 einschiebbar sind.

Wie der Fig. 4 zu entnehmen ist, erlaubt der Support 23 eine Einstellung der Strahlrichtung S der Hohlladung 4 auf das zu vernichtende Kampfmittel. - Durch einen optimalen Einsatz der potentiellen Strahlleistung können mittels kleiner KMB's auch grosse Objekte gesprengt werden, vor allem, wenn die Strahlrichtung S auf wenigstens einen Teil der Zündkette des Kampfmittels gerichtet wird.

Während in Fig. 1 eine einfach herzustellende, konische Auskleidung 3 aus Industrieglas, in Verbindung mit einer Sprengladung 2 aus einem notorisch bekannten Sekundär-Sprengstoff Verwendung findet, ist in Fig. 5 eine projektilbildende, kalottenförmige Auskleidung 3' vorgesehen.

Zur Zündung der ebenfalls aus Octogen bestehenden Sprengladung 2' ist eine an sich ebenfalls bekannte Booster-Ladung 22 aus Hexogen (engl. RDX) oder octogen (engl. HMX) eingesetzt, was eine verbesserte Ausrichtung der Detonationswelle in Richtung des höchsten Punkts der Kalotte der Auskleidung 3' ergibt.

Der Aufbau der Hohlladung 4' entspricht grundsätzlich demjenigen der vorgängig beschriebenen Hohlladungen 4, Fig. 1. Aus Stabilitätsgründen sind jedoch der Kugel-Träger 12' und die Kugel 13' auf einer umlaufenden Spannbride 21 am zylindrischen Teil der Hohlladung 4' angebracht.

Die Darstellung Fig. 6 zeigt den Ausformungsvorgang der Auskleidung 3' in ihrem zeitlichen Ablauf. Daraus erkennt man, dass nach 10 µs die Kalottenform der Auskleidung 3' nur noch andeutungsweise vorhanden ist und nach 20 µs sich in ein Projektil zu verformen beginnt, welches nach 80 µs, d.h. nach einer Wegstrecke von weniger als 12 cm bereits endgültig geformt ist und eine hohe Bohrleistung, d.i. eine hohe Durchdringung im Ziel bewirkt.

in den beschriebenen Ausführungsbeispielen wurden handelsübliche Kunststoffe verwendet, so bestehen die Gehäuse 4, 4' aus glasfaserverstärktem PBT (Polybutyleneterephthalat); die Deckel 5, 5' ebenfalls aus glasfaserverstärktem PBT; das Gehäuse der Zündvorrichtung 28 aus PE (Polyethylen) und der Zündkanal 7 aus einem dünnwandigen Aluminiumblech. Selbsverständlich kann der Zündkanal auch aus POM (Polyoxymethylen) gefertigt sein.

Der Support besteht aus POM; die Stäbe 16 und 25 aus glasfaserverstärktem PA6 (Caprolactam-Polyamid).

Zum Sprengen von Panzerminen und anderen grösseren Kampfmitteln auf Distanzen von mehreren Metern haben sich grössere KMB bewährt, beispielsweise vom Kaliber 66 mm. Diese wurden auf handelsübliche Foto-/Videostative gesetzt und über Korn und Kimme - einer Kunststoffleiste - auf das Ziel ausgerichtet.

Grundsätzlich sind sämtliche denkbaren nichtmetallischen, amorphen Materialien für Auskleidungen geeignet, wobei aber die Wirtschaftlichkeit und/oder deren Dichte Grenzen setzen.

Als optimal haben sich Auskleidungen aus technischem Glas (Industrieglas) erwiesen, da diese in einem einfachen Pressverfahren kostengünstig herstellbar sind und eine Dichte aufweisen, die eine ausreichende Durchschlagsleistung im ziel ergeben.

Da in jedem Minenfeld, aus logistischen Gründen, zahlreiche gleichartige Minen verlegt sind, empiehlt es sich aus wirtschaftlichen Gründen eine KMB einzusetzen, deren Kaliber und Auskleidung auf die erforderliche minimale Leistung im Ziel abgestimmt ist. Zur Erhöhung der Dichte und damit der Durchschlagsleistung lassen sich dem Glas weitere, an sich bekannte Stoffe zusetzen; neben Strontium erscheinen auch Tellur und geringste Mengen an Thalium die Aufgabenstellung zu erfüllen.

Selbstverständlich ist der Erfindungsgegenstand nicht auf den Einsatz bei Minenräumungen etc. beschränkt, es sind auch zivile Anwendungen denkbar, beispielsweise in Zusammenhang mit Sicherheitsmassnahmen an Druckbehältern, Leitungen etc., d.h. in allen Fällen wo keine gefährlichen metallischen Kontaminationen entstehen dürfen.

Ebenfalls ist der Gegenstand zur ferngesteuerten Sprengung von nicht identifizierten Sabotageobjekten, wie "Sprengstoffpacketen" etc. geeignet und kann leicht an entsprechenden Fahrzeugen angeordnet, von diesen aus gerichtet und gezündet werden.

## Patentansprüche

1. Vorrichtung zur Beseitigung von Kampfmitteln, wie Minen, Blindgänger und nicht identifizierte Sprengobjekte, bestehend aus einem Munitionskörper, mit einer Zündkapsel/Zündkette oder eine Zündschnur, in einem Kunststoffgehäuse, welches eine Hohlladung enthält, wobei sich deren Auskleidung stirnseitig im Kunststoffgehäuse abstützt und wobei ein einstellbarer Support vorgesehen ist, um den Munitionskörper auf das zu beseitigende Kampfmittel auszurichten und um durch die Zündschnur oder durch eine Fernsteuerung initiiert, in diesem eine der Entschärfung dienende Öffnung zu erzeugen, **dadurch gekennzeichnet, dass** die Auskleidung (3, 3') als projektilbildende Ladung ausgestaltet ist und dass diese aus einem nicht galvanisch leitenden, amorphen Werkstoff besteht.

2. Vorrichtung nach einem der Ansprüche 1, **dadurch gekennzeichnet, dass** die Auskleidung (3') kalottenförmig ausgebildet ist.

3. Vorrichtung nach Anspruch 1 oder 2, **dadurch gekennzeichnet, dass** die Auskleidung (3, 3') aus Glas besteht.

4. Vorrichtung nach Anspruch 1 oder 2, **dadurch gekennzeichnet, dass** die Auskleidung .(3, 3') aus Keramik besteht.

5. Vorrichtung nach einem der Ansprüche 1 bis 4, **dadurch gekennzeichnet, dass** der einstellbare Support eine Kugel (13) aufweist, welche aus einem Deckel (5) des Kunststoffgehäuses herausragt, die zusammen mit einer aufgesetzten Kugelpfanne (14) ein Kugelgelenk bildet, welches mit einem Stab (16) verbunden ist.

6. Vorrichtung nach Anspruch 5, **dadurch gekennzeichnet, dass** ein weiterer Support (23) vorgesehen ist, in welchem der Stab (16) mit dem Kugelgelenk (13, 14) formschlüssig einfügbar und fixierbar ist.

7. Vorrichtung nach Anspruch 6, **dadurch gekennzeichnet, dass** im weiteren Support (23) drei Bohrungen (24) vorgesehen sind, in welche Stützstäbe (25) einschiebbar sind.

8. Vorrichtung nach Anspruch 7, **dadurch gekennzeichnet, dass** die Stützstäbe (25) auf einem grossen Teil ihrer Länge Sollbruchstellen (26) aufweisen.

9. Vorrichtung nach einem der Ansprüche 1 bis 4, **dadurch gekennzeichnet, dass** im Innern des Gehäuses (1) frontseitig Stützrippen (18) angeordnet sind, auf welchen die Auskleidung (3) aufliegt.

10. Vorrichtung nach Anspruch 5, **dadurch gekennzeichnet, dass** der Deckel (5, 5') eine Ringnut (17, 17') aufweist, in welche das zylindrische Teil des Gehäuses (1, 1') eingesetzt ist.

11. Vorrichtung nach Anspruch 10, **dadurch gekennzeichnet, dass** sich die Ringnut (17) in Richtung des Deckels (5, 5' ) verjüngt.

12. Vorrichtung nach Anspruch 5, **dadurch gekennzeichnet, dass** der Deckel (5, 5') einen hohlzylinderartigen Aufsatz (27, 27') aufweist, in welchen eine Zündvorrichtung (28) einsetzbar ist.

## Claims

1. A device for the disposal of weapons, such as mines, unexploded bombs and unidentified explosive objects, comprising a piece of ammunition having a detonating capsule/detonating chain or a detonating fuse in a plastics housing containing a hollow charge, the lining thereof being supported in the plastics housing at the front end and an adjustable support being provided for aiming the piece of ammunition at the weapon to be disposed of and, initiated by the detonating fuse or by remote control, for producing in the weapon an opening serving to disarm it, **characterised in that** the lining (3, 3') is formed as a projectile-forming charge and **in that** it comprises a non-electrically conductive, amorphous material.

2. A device according to claim 1, **characterised in that** the lining (3') is cup-shaped.

3. A device according to claim 1 or 2, **characterised in that** the lining (3, 3') is made of glass.

4. A device according to claim 1 or 2, **characterised in that** the lining (3, 3') is made of ceramic.

5. A device according to any one of claims 1 to 4, **characterised in that** the adjustable support has a ball (13) projecting from a cover (5) of the plastics housing and, together with an attached socket (14), forming a ball-and-socket joint connected to a rod (16).

6. A device according to claim 5, **characterised in that** a further support (23) is provided, into which the rod (16) with the ball-and-socket joint (13, 14) can be positively inserted and fixed.

7. A device according to claim 6, **characterised in that** three bores (24), into which supporting rods (25) are insertable, are provided in the further support (23).

8. A device according to claim 7, **characterised in that** the supporting rods (25) have predetermined breaking points (26) over a large part of their length.

9. A device according to any one of claims 1 to 4, **characterised in that** supporting ribs (18), on which the lining (3) is supported, are arranged inside the housing (1) at the front end.

10. A device according to claim 5, **characterised in that** the cover (5, 5') has an annular groove (17, 17'), into which the cylindrical part of the housing (1, 1') is inserted.

11. A device according to claim 10, **characterised in that** the annular groove (17) tapers in the direction of the cover (5, 5').

12. A device according to claim 5, **characterised in that** the cover (5, 5') has a hollow cylindrical attachment (27, 27'), into which a detonator (28) is insertable.

## Revendications

1. Dispositif pour éliminer des engins de combat, tels que mines, engins explosifs non éclatés et objets explosifs non identifiés, formé d'un corps de munition, avec une amorce/chaîne pyrotechnique ou un cordeau détonant, dans un carter en matière plastique qui contient une charge creuse, le garnissage de celle-ci s'appuyant du côté frontal dans le carter en matière plastique et un support réglable étant prévu pour pointer le corps de munition sur l'engin de combat à éliminer et pour produire dans celui-ci une ouverture servant au désamorçage, sous l'impulsion du cordeau détonant ou d'une télécommande, **caractérisé en ce que** le garnissage (3, 3') est configuré sous forme de charge génératrice de projectile et que celle-ci est formée d'un matériau amorphe non galvaniquement conducteur.

2. Dispositif suivant l'une des revendications 1, **caractérisé en ce que** le garnissage (3') est réalisé en forme de calotte.

3. Dispositif suivant l'une des revendications 1 et 2, **caractérisé en ce que** le garnissage (3, 3') est formé de verre.

4. Dispositif suivant l'une des revendications 1 et 2, **caractérisé en ce que** le garnissage (3, 3') est formé de céramique.

5. Dispositif suivant l'une des revendications 1 à 4, **caractérisé en ce que** le support réglable présente une rotule (13), qui dépasse d'un couvercle (5) du carter en matière plastique, et qui forme avec un coussinet sphérique (14) rapporté un joint sphérique, qui est relié à une barre (16).

6. Dispositif suivant la revendication 5, **caractérisé en ce qu'**il est prévu un autre support (23), dans lequel la barre (16), avec le joint sphérique (13, 14), peut être insérée et fixée par coopération de forme.

7. Dispositif suivant la revendication 6, **caractérisé en ce que** trois trous (24), dans lesquels des barres d'appui (25) peuvent être insérés, sont prévus dans l'autre support (23).

8. Dispositif suivant la revendication 7, **caractérisé en ce que** les barres d'appui (25) présentent des points destinés à la rupture (26) sur une grande partie de leur longueur.

9. Dispositif suivant l'une des revendications 1 à 4, **caractérisé en ce que** des nervures d'appui (18), sur lesquelles s'applique le garnissage (3), sont disposées du côté frontal à l'intérieur du carter (1).

10. Dispositif suivant la revendication 5, **caractérisé en ce que** le couvercle (5, 5') présente une rainure annulaire (17, 17'), dans laquelle est logée la partie cylindrique du carter (1, 1').

11. Dispositif suivant la revendication 10, **caractérisé en ce que** la rainure annulaire (17) se rétrécit en direction du couvercle (5, 5').

12. Dispositif suivant la revendication 5, **caractérisé en ce que** le couvercle (5, 5') présente un chapeau (27, 27') cylindrique et creux, dans lequel peut être logé un dispositif de mise à feu (28).
